# EUROPÄISCHE PATENTSCHRIFT

(11) **EP 2 096 228 B1**
(45) Veröffentlichungstag und Bekanntmachung des Hinweises auf die Patenterteilung: **14.09.2016**
(21) Anmeldenummer: 09002416.7
(22) Anmeldetag: 20.02.2009
(51) Int. Cl.: E04F 11/18

(54) **Montage- und Haltevorrichtung**
Assembling and holding device
Dispositif de montage et de fixation

(30) Priorität: 28.02.2008 DE 202008002800 U
(43) Veröffentlichungstag der Anmeldung: 02.09.2009
(73) Patentinhaber: haboe Edelstahl-Systeme GmbH, 35119 Rosenthal (DE)
(72) Erfinder: Böhl, Harald, 35285 Gemünden (DE)
(74) Vertreter: Patentanwälte Olbricht Buchhold Keulertz

(56) Entgegenhaltungen:
- WO-A1-01/42587
- DE-A1- 10 203 281
- DE-U1- 20 018 035

## Beschreibung

Die Erfindung betrifft gemäß dem Oberbegriff von Anspruch 1 eine Vorrichtung zum Befestigen von flächenförmigen Elementen, insbesondere Glasplatten, an einer Tragkonstruktion, mit einem Grundkörper und einem Halteelement, welches einerseits an der Tragkonstruktion befestigbar und andererseits mit dem flächenförmigen Element in Eingriff bringbar ist.

Gattungsgemäße Befestigungsvorrichtungen werden von der Anmelderin seit langem in unterschiedlichen Ausführungsformen und mit unterschiedlichen Konstruktionsprinzipien für die Befestigung vertrieben. Zur Befestigung einer Glasscheibe zwischen zwei Tragkonstruktionen werden im Allgemeinen vier Befestigungsvorrichtungen eingesetzt, von denen jeweils zwei an den einander gegenüber liegenden Stirnseiten der Glasplatte angeordnet und mittels der Befestigungsvorrichtungen an der Glasplatte festgelegt sind. An Tragkonstruktionen befestigte Glasplatten finden sich häufig in öffentlichen Gebäuden wie U-Bahnschächten, Geländern von Einkaufszentren, an Brücken usw. Insbesondere im Freien können z.B. durch Windlasten vergleichsweise hohe Kräfte quer zur Plattenebene auf die Glasscheibe wirken. Außerdem können auch durch nicht passgerechte Bohrungen innerhalb der Glasplatte oder durch Stoßbelastung in Folge von beabsichtigten oder ungewollten Stößen gegen die Glasplatte Seitenkräfte quer zu dieser hervorgerufen werden.

Die auf die Glasplatte wirkenden Belastungen verursachen Beschädigungen, die insbesondere in Nähe der Befestigungsvorrichtung auftreten. Die Glasplatten müssen daher in Abhängigkeit von dem Einbauort der Glasplatte aus geeignetem Verbundmaterial bzw. aus bruchsicherem Glas bestehen und eine ausreichende Dicke aufweisen.

Gattungsgemäße Klemmhalter haben daher zwei Nachteile: Zum einen ist es notwendig an den Aufnahmepunkten der Glasscheibe Durchdringungen durch diese vorzunehmen, zum anderen sind sie häufig nur mühsam und sehr schwierig an dem flächenförmigen Element (Glasplatte) zu befestigen.

Bei einem aus DE 93 10 973.3 bekannten Ausführungsbeispiel wird bereits ein erster Versuch zur Verringerung der Spannungen innerhalb der Glasplatte unternommen, in dem die Halterung mit ihrer Unterseite und ihrer Stirnseite einen rechten Winkel bildet, wobei jeweils zwei gegenüberliegende Ecken abgerundet sind und eine Aussparung so geformt ist, dass sie eine Klaue zur Aufnahme von flächenförmigen Elementen bildet.

Problematisch bei der hier gezeigten Ausführungsform ist jedoch, dass die Befestigungsvorrichtung nicht an verschiedene Einbausituationen und Glasgeometrien adaptierbar ist. Eine Anpassung der Glasscheibe an die Befestigungsvorrichtungen muss daher vorgenommen werden. Ferner sind Winkelkorrekturen der Glasscheibe relativ zur Tragkonstruktion nicht möglich, da keine Verschieb- oder Verdrehbarkeit gegeben ist. Dadurch wird die Montage sehr schwierig. Ferner wird keine dauerhafte und optisch ästhetische Befestigung gewährleistet.

DE 200 18 035 U1 offenbart ein L-förmiges Aufnahmeelement, in welches eine Platte einsteckbar ist, und das an einem Halteelement festgeschraubt ist. Das Haltelement wiederum ist an einer Tragekonstruktion festschraubbar. Dabei ist das Aufnahmeelement mit einer Rippe in eine Nut des Haltelements einsteckbar und wird mit einer quer zu Nut ausgerichteten Verschraubung fixiert.

DE 102 03 281 A1 zeigt eine Vorrichtung zur Festlegung einer Platte an einer Tragvorrichtung. Diese verfügt über eine Buchse, die an der Tragvorrichtung festgelegt wird. Außerdem verfügt sie über einen zweiteiligen Befestigungskopf. In einem Schlitz zwischen den zwei Teilen wird eine Platte positioniert. Eine Schraube ist durch das erste Teil hindurchgeführt, ragt durch eine Bohrung in der Platte und ist im zweiten Teil eingeschraubt. Hierdurch wird die Platte in dem Schlitz eingeklemmt. Am zweiten Teil ist ein Zapfen ausgebildet, der in die Buchse am Trägerelement gesteckt und mit einer Querschraube fixiert ist.

WO 01/42587 A1 lehrt eine Vorrichtung zum Befestigen von flächenförmigen Elementen an einer Tragkonstruktion, Die Vorrichtung verfügt über einen Grundkörper und ein Halteelement, welches einerseits an der Tragkonstruktion befestigbar und andererseits mit dem flächenförmigen Element in Eingriff bringbar ist. Das Halteelement hat ein Aufnahmeelement mit einer als Nut ausgebildeten Ausnehmung für das flächenförmige Element, in die das Flächenelement einsteckbar und/oder einklemmbar ist. Der Grundkörper wird an der Tragkonstruktion befestigt. Außerdem weist das Aufnahmeelement ein erstes Kupplungsmittel auf, das mit dem Grundkörper in Eingriff bringbar ist,

Es ist Aufgabe der Erfindung, eine Befestigungsvorrichtung zum Befestigen von flächenförmigen Elementen zu schaffen, bei der die oben genannten Nachteile vermieden werden. Ferner sollte eine leichtere Montage gegeben sein und sich die Befestigungsvorrichtung an unterschiedliche Glasgeometrien und Fertigungstoleranzen anpassen lassen. Weiterhin sollen keine Spannungen in das einzusetzende flächenförmige Element gebracht werden und es soll vermieden werden, dass eine Ausnehmung oder Befestigungsbohrung in dem flächenförmigen Element benötigt wird.

Hauptmerkmale der Erfindung sind im kennzeichnenden Teil von Anspruch 1 angegeben. Ausgestaltungen sind Gegenstand der Ansprüche 2 bis 9.

Die Erfindung betrifft eine Vorrichtung zur Befestigung von flächenförmigen Elementen an einer Tragkonstruktion, mit einem Grundkörper und einem Halteelement, welches einerseits an der Tragkonstruktion befestigbar und andererseits mit dem flächenförmigen Element in Eingriff bringbar ist, wobei das Halteelement ein Aufnahmeelement mit einer als Nut ausgebildeten Ausnehmung für das flächenförmige Element aufweist, in die das Flächenelement einsteckbar und/oder einklemmbar ist, wobei das Aufnahmeelement in den Grundkörper einsetzbar ist, wobei der Grundkörper an der Tragkonstruktion befestigt ist, wobei das Aufnahmeelement ein erstes Kupplungsmittel aufweist, das mit dem Grundkörper in Eingriff bringbar ist, wobei der Grundkörper das Aufnahmeelement in Längsrichtung axialverschieblich aufnimmt, wobei die Nut nur einseitig offen und in Längsrichtung des Aufnahmeelementes angeordnet ist, und wobei das Aufnahmeelement mit einer buchsenförmigen Ummantelung versehen ist, in die das Aufnahmeelement in Längsrichtung eingeführt ist, wobei die Ummantelung eine Nut hat, die parallel zur Nut im Aufnahmeelement verläuft, und wobei die Ummantelung das Kupplungsmittel trägt.

Vorteilhaft hierbei ist, dass bei der Montage zuerst der Grundkörper an der Tragkonstruktion befestigt werden kann. Das Aufnahmeelement wird an dem flächenförmigen Element befestigt. Dadurch ist es dem Fachmann möglich das schwere flächenförmige Element (beispielsweise eine Glasplatte) soweit vorzubereiten, dass die eigentliche Montage mitsamt dem Hebevorgang deutlich vereinfacht wird. Zudem sind keine Durchdringungen durch das flächenförmige Element nötig. Druckspannungen können sich somit innerhalb des Aufnahmeelementes verteilen und entlasten damit das flächenförmige Element in den Eckbereichen.

Besonders vorteilhaft ist, dass das Halteelement eine Ausnehmung für das flächenförmige Element aufweist und das Flächenelement in die Ausnehmung einsteckbar und/oder einklemmbar ist.

Dadurch wird es dem Monteur am Einbauort möglich, die gesamte Befestigungsvorrichtung an der Tragkonstruktion zu befestigen und auszurichten. Anschließend kann das flächenförmige Element von oben in das Halteelement eingeführt werden. Somit sitzt die Glassplatte bereits fest an der Tragkonstruktion und muss nicht mehr von dem Monteur oder einem Gehilfen gestützt werden. Die gesamte Montage wird erheblich vereinfacht.

Die Ausgestaltung der Erfindung sieht vor, dass die Ausnehmung für das flächenförmige Element als Nut ausgebildet ist, die einseitig offen ist und in Längsrichtung des Aufnahmeelementes angeordnet ist.

Die so ausgebildete Nut bietet bei der erfindungsgemäßen Vorrichtung den Vorteil, dass die Montagehandgriffe weiterhin erheblich vereinfacht werden können, da das flächenförmige Element an jeder Stelle der Ausnehmung eine Anlage finden kann. Indem die Nut nur einseitig offen ist, kann das Halteelement mit seinem Auflageelement auch eine Sicherung in Längsrichtung bilden.

Besonders vorteilhaft ist die Ausgestaltung der Erfindung derart, dass der Grundkörper das Aufnahmeelement axialverschieblich aufnimmt.

Dies erlaubt die Regulierung der Abstände vom Grundkörper zum flächenförmigen Element und bietet zudem die Möglichkeit als ersten Montageschritt das Halteelement auf das flächenförmige Element aufzusetzen und es anschließend in den Grundkörper einzuschieben.

Ein zusätzlicher Vorteil ergibt sich, wenn der Grundkörper dabei das Aufnahmeelement kraft-, form- und/oder reibschlüssig aufnimmt. Indem das Aufnahmeelement ein erstes Kupplungsmittel aufweist, dass mit dem Grundkörper in Eingriff bringbar ist, ist eine form- und/oder kraftschlüssige Verbindung zwischen Aufnahmeelement und Grundkörper gewährleistet.

Eine weitere Ausgestaltung der Erfindung sieht vor, dass der Grundkörper ein zweites Kupplungsmittel zur Aufnahme des ersten Kupplungsmittels bereitstellt. Dies verbessert die Dauerhaftigkeit und die einfache Montagemöglichkeit am Einbauort erheblich. Vorzugsweise werden dabei die Kupplungsmittel als rotationssymmetrische Teller mit Kragen oder als zugehörige Aufnahmen zu diesen ausgebildet. Der Teller mit Kragen gleitet dann sicher in die zugehörige Aufnahme ein und verhindert somit ein Verrutschen und eine Dezentrierung des Grundkörpers zum Aufnahmeelement.

Außerdem ist es vorteilhaft, wenn das Halteelement und der Grundkörper drehbar zueinander sind. Dies bietet Vorzüge in der Montage am Einbauort. Somit kann beispielsweise die untere Kante eines flächenförmigen Elementes, beispielsweise einer Glasscheibe vorerst lediglich an deren unteren Ende zwischen zwei Tragkonstruktionen mit zwei erfindungsgemäßen Befestigungsvorrichtungen befestigt werden. Die Drehbarkeit dieser erfindungsgemäßen Befestigungsvorrichtung garantiert ein nachträgliches Ausrichten des flächenförmigen Elementes in der Lotrechten oder relativ zur Tragkonstruktion, sodass anschließend, d. h. nach erfolgter Ausrichtung, erst die oberen Befestigungsvorrichtungen angebracht werden müssen, um die Glasplatte in ihrer Position dauerhaft zu fixieren.

Dies geschieht in den einzelnen Schritten vorerst dergestalt, dass zuerst die Grundkörper im unteren sowie oberen Bereich des flächenförmigen Elementes an den jeweiligen Tragkonstruktionen montiert werden. Anschließend werden die Aufnahmeelemente an die Grundkörper am unteren Rand des flächenförmigen Elementes montiert. Das flächenförmige Element wird dann von oben in die erfindungsgemäße Befestigungsvorrichtung, dort im speziellen in die Nut des Aufnahmeelementes eingeführt. Dadurch steht das flächenförmige Element mit seiner Unterseite, beispielsweise eine Glasplatte, vorübergehend in zwei erfindungsgemäßen Befestigungsvorrichtungen, die ihrerseits bereits an der Tragkonstruktion festgelegt sind. Anschließend werden die Aufnahmeelemente am oberen verbleibenden Rand des flächenförmigen Elementes aufgesetzt.

Die größer gewählte Länge der Ausnehmungen, im Speziellen der Nut, ermöglicht nun ein Verschieben dieser Aufnahmeelemente auf der Oberkante des flächenförmigen Elementes in Richtung seiner Innenseite. Im Anschluss kann die Platte nun zur Tragkonstruktion ausgerichtet werden. Nach erfolgter Ausrichtung werden die Aufnahmeelemente in die verbleibenden zwei Grundkörper eingeführt und fixieren so die Lage des flächenförmigen Elementes dauerhaft und sicher.

Bei einer weitergebildeten Ausführungsform sind am oder im Grundkörper Sicherungsmittel ausgebildet. Dies sorgt zu dem für einen noch sicheren und dauerhaften Verbund zwischen dem Aufnahmeelement und dem Grundkörper und verbessert somit die sichere Lage des flächenförmigen Elementes weiter.

Zudem weist der Grundkörper als Befestigungsmittel zum Festlegen in einem Befestigungsgrund eine zentrische Bohrung auf. Durch diese zentrische Bohrung kann eine Schraube eingeführt werden, die den Grundkörper dauerhaft an der Tragkonstruktion festlegt. Bei einer besonders vorteilhaften Ausgestaltung der Erfindung sieht man vor, dass das Kupplungsmittel im Grundkörper auch das Befestigungsmittel zur Festlegung des Grundkörpers an der Tragkonstruktion aufnimmt. Dies hat die Vorteile, dass die Befestigung des Grundkörpers nach erfolgter Montage des flächenförmigen Elementes nicht mehr zugänglich ist. Die Zahl der Bauteile kann außerdem reduziert werden, was zu einer Kostenersparnis in der Fertigung der erfindungsgemäßen Befestigungsvorrichtung führt.

Weiterhin vorteilhaft ist bei der erfindungsgemäßen Befestigungsvorrichtung das Versehen des Aufnahmeelementes mit einer Ummantelung. Diese Ummantelung kann z.B. aus Edelstahl sein und somit neben einer optischen Einheit mit dem Grundkörper, der beispielsweise aus Edelstahl gefertigt ist, den Kunststoffkörper des Aufnahmeelementes vor Verwitterung und UV-Licht schützen. Zudem bietet die Ummantelung ästhetische Vorteile. Indem die Ummantelung eine Nut parallel zur Nut im Aufnahmeelement hat, wird sichergestellt dass stets das Aufnahmeelement als einziges Element direkten Kontakt zum flächenförmigen Element besitzt. Punktlasten im flächenförmigen Element können somit vermieden werden.

Besonders vorteilhaft ist, dass die Ummantelung das Kupplungsmittel zum Festlegen im Grundkörper trägt, da hierdurch die Ummantelung als Buchse für das Aufnahmeelement aus Kunststoff dienen kann und Spannungsspitzen vermieden werden.

Ein weiterer Vorzug einer erfindungsgemäßen Befestigungsvorrichtung besteht darin, dass zwischen dem Aufnahmeelement und der Ummantelung eine Verdrehsicherung vorgesehen ist. Dies verhindert eine Verdrehung der Ummantelung relativ zum Aufnahmeelement. Beschädigungen die durch direkten Kontakt der Ummantelung an der Glasplatte entstehen könnten, werden so nahezu ausgeschlossen.

Zur weiteren Verbesserung und Reduzierung der Spannungen im Eckbereich des flächenförmigen Bauteils sieht die Erfindung vor, dass das Aufnahmeelement ein Dämpfungselement ist. Derweil verteilt die Dämpfung Stöße auf die Glasplatte und gibt diese nur vermindert an den Grundkörper weiter, der wiederum starr an der Tragkonstruktion befestigt ist. Dadurch werden Schäden an dem flächenförmigen Element, insbesondere der Glasplatte, vermieden.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Es zeigen:
- Fig. 1: eine Explosionszeichnung der erfindungsgemäßen Befestigungsvorrichtung;
- Fig. 2: eine Befestigungsvorrichtung im montierten Zustand; (ohne Tragkonstruktion und ohne flächenförmiges Element dargestellt); und
- Fig. 3: eine Prinzipskizze der Einbausituation.

Fig. 1 zeigt eine Vorrichtung 10 zum Befestigen von flächenförmigen Elementen 50 an einer (nicht dargestellten) Tragkonstruktion mit einem Halteelement 60, welches an der Tragkonstruktion befestigbar und mit dem flächenförmigen Element 50 in Eingriff bringbar ist, wobei das Halteelement 60 ein Aufnahmeelement 20 für das flächenförmige Element 50 aufweist, das in einen Grundkörper 40 einsetzbar ist, wobei der Grundkörper 40 an der Tragkonstruktion befestigt werden kann.

Das Halteelement 60 weist eine Ausnehmung 22 für das flächenförmige Element 50 dergestalt auf, dass das flächenförmige Element 50 in die Ausnehmung 22 eingeklemmt ist. Dabei bildet die Ausnehmung 22 eine Nut 24 welche einseitig offen ist. Die Nut 24 ist in Längsrichtung des Aufnahmeelementes 20 angeordnet. Dabei wird das Aufnahmeelement 20 mit einer Ummantelung 30 versehen und die Ummantelung 30 hat zudem eine Nut 34 parallel zur Nut 24 im Aufnahmeelement 20. Deutlich erkennbar ist zudem, dass die Ummantelung 30 ein erstes Kupplungsmittel 32 trägt. Ebenfalls erkennbar sind nasen- bzw. holmartige Verdrehsicherungen 26, 36 zwischen dem Aufnahmeelement 20 und der Ummantelung 30.

Durch die Ummantelung 30 ist es möglich unterschiedliche Materialien für das Aufnahmeelement 20 sowie die Ummantelung 30 vorzusehen, daher kann das Aufnahmeelement 20 auch zugleich ein Dämpfungselement sein. Die Verdrehsicherung 26 bzw. 36 verhindert ein Verdrehen der Ummantelung 30 relativ zum Aufnahmeelement 20.

Zudem zeigt Fig. 1, dass der Grundkörper 40 ein zweites Kupplungsmittel 42 zur Aufnahme des ersten Kupplungsmittels 32 aufweist. Dabei ist das erste Kupplungsmittel 32 als rotationssymmetrischer Teller 38 mit zugehörigem Kragen 39 ausgebildet. Das zweite Kupplungsmittel 42 bildet die Aufnahme für das erste Kupplungsmittel 32. Die rotationssymmetrische Ausbildung der Kupplungsmittel 32,42 sorgt dafür, dass Halteelement 60 und Grundkörper 40 drehbar zueinander sind. Ein Sicherungsmittel 44 greift dabei nach Ineinanderführen der Kupplungselemente 32,42 hinter den Kragen 39 und verbindet somit Halteelement 60 und Grundkörper 40 dauerhaft und lösbar. Dabei wird ein Gewindestift durch ein Loch im Grundkörper 40 hinter den rotationssymmetrischen Teller 38 mit Kragen 39 geführt. Weiterhin zeigt Fig. 1, dass der Grundkörper 40 eine an die Tragkonstruktion angepasste Anlagefläche 46 besitzt.

Als Befestigungsmittel 48 zum Festlegen des Grundkörpers 40 an einem Befestigungsgrund ist eine Senkkopfschraube vorgesehen. Dieses Befestigungsmittel 48 (Senkkopfschraube) wird durch eine im Grundkörper 40 vorhandene zentrische Bohrung 49 in der Tragkonstruktion verankert und sichert den Grundkörper 40 dauerhaft an der Tragkonstruktion. Besonders gut erkennbar ist bei dem gezeigten Ausführungsbeispiel, dass das Kupplungsmittel 42 im Grundkörper 40 auch das Befestigungsmittel 48 zur Festlegung des Grundkörpers 40 an der Tragkonstruktion aufnimmt. Damit das Aufnahmeelement 20 nicht weiter als beabsichtigt in die Ummantelung 30 eingeführt werden kann, hat dieses auf seiner offenen Seite hin einen Kragen 28.

Fig. 2 zeigt die erfindungsgemäße Vorrichtung 10 im montierten Zustand ohne flächenförmiges Element 50 sowie ohne Tragkonstruktion. Man erkannt deutlich, dass das Aufnahmeelement 20 mit seinem Kragen 28 an der Vorderkante 31 der Ummantelung 30 anliegt. Gut erkennbar ist in der Figur zudem, dass die Nut 24 des Aufnahmeelementes 20 parallel zur Nut 34 der Ummantelung 30 verläuft. Das Sicherungsmittel 44 greift bei der gezeigten Ausführungsform hinter den Kragen 39 der rotationssymmetrischen Teller 38 und fixiert damit die Ummantelung 30 samt Aufnahmeelement 20 dauerhaft und sicher innerhalb des Kupplungselementes 42 des Grundkörpers 40. Ferner ist erkennbar, dass die Verdrehsicherungen 36 bzw. 26 ein Verdrehen des Aufnahmeelementes 20 relativ zur Ummantelung 30 verhindert. Die Anlagefläche 46 des Grundkörpers 40 ist an die Tragkonstruktion angepasst.

Fig. 3 zeigt exemplarisch die Einbausituation eines flächenförmigen Elementes 50 mit einer erfindungsgemäßen Vorrichtung 10. Man erkennt, dass vier Befestigungsvorrichtungen 10 an den jeweiligen Ecken angeordnet sind. Im montierten Zustand umschließt die Ummantelung 30 die Aufnahmeelemente 20, wobei die Ummantelung 30 mitsamt des Kupplungselementes 32 in die Kupplungsaufnahme 42 des Grundkörpers 40 eingeführt ist und durch ein Sicherungsmittel 44 mit diesem dauerhaft lösbar verbunden ist.

Die Erfindung ist nicht auf eine der vorbeschriebenen Ausführungsformen beschränkt, sondern in vielfältiger Weise abwandelbar. Man erkennt, dass eine Vorrichtung 10 zum Befestigen von flächenförmigen Elementen 50 an einer Tragkonstruktion ein Halteelement 60 hat, welches an der Tragkonstruktion befestigbar und mit dem flächenförmigen Element 50 in Eingriff bringbar ist.

Um die Montage des flächenförmigen Elements 50 zu vereinfachen, ist vorgesehen, dass das Halteelement 60 ein Aufnahmeelement 20 für das flächenförmige Element 50 aufweist, das in einen Grundkörper 40 einsetzbar ist, wobei der Grundkörper 40 an der Tragkonstruktion befestigt ist. Das Halteelement 60 weist eine in Längsrichtung des Aufnahmeelements 20 angeordnete Ausnehmung 22 auf, wobei das flächenförmige Element 50 in die bevorzugt als einseitig offene Nut 24 ausgebildete Ausnehmung 22 einsteckbar und/oder einklemmbar ist. Der Grundkörper 40 nimmt das Aufnahmeelement 20 axialverschieblich auf. Letzteres kann nach erfolgter Ausrichtung und Justage kraft-, form- und/oder reibschlüssig festgelegt werden.

Wichtig ist, dass das Halteelement 60 und der Grundkörper 40 drehbar zueinander ausgebildet sind. Dabei sind das Aufnahmeelement 20 und der Grundkörper 40 mit Kupplungsmitteln 32, 42 versehen, die miteinander in Eingriff bringbar sind und mittels einer lösbaren Verbindung ineinander fixiert werden. Die Erfindung betrifft mithin eine Montagevorrichtung, welche das Anbringen von flächenförmigen Elementen 50 an einer Tragkonstruktion erheblich vereinfacht.

Das Aufnahmeelement 20 ist in einer weiteren Ausführungsform mit einer Ummantelung 30 versehen, die zur Aufnahme des flächenförmigen Elements 50 mit einer Nut 34 versehen ist, die parallel zur Nut 24 im Aufnahmeelement 20 verläuft. Die Ummantelung 30 trägt das Kupplungsmittel 32, wobei zwischen dem Aufnehmelement 20 und der Ummantelung 30 eine Verdrehsicherung 26,36 vorgesehen ist. Die Ummantelung 30 kann zudem als Dämpfungselement ausgebildet sein.

Sämtliche aus den Ansprüchen, der Beschreibung und der Zeichnung hervorgehenden Merkmale und Vorteile, einschließlich konstruktiver Einzelheiten, räumlicher Anordnungen und Verfahrensschritten, können sowohl für sich als auch in den verschiedensten Kombinationen erfindungswesentlich sein.

### Bezugszeichenliste

- 10: Befestigungsvorrichtung
- 20: Aufnahmeelement
- 22: Ausnehmung
- 24: Nut im Aufnahmeelement
- 26: Verdrehsicherung Aufnahmeelement
- 28: Kragen Aufnahmeelement
- 30: Ummantelung
- 31: Vorderkante
- 32: Kupplungsmittel (Aufnahmeelement, Halteelement)
- 34: Nut in der Ummantelung
- 36: Verdrehsicherung Ummantelung
- 38: Teller
- 39: Kragen
- 40: Grundkörper
- 42: Kupplungsmittel (Grundkörper)
- 44: Sicherungsmittel
- 46: Anlagefläche
- 48: Befestigungsmittel
- 49: Bohrung
- 50: flächenförmiges Element (Glasplatte)
- 60: Haltelement

## Patentansprüche

1. Vorrichtung (10) zum Befestigen von flächenförmigen Elementen (50) an einer Tragkonstruktion, mit einem Grundkörper (40) und einem Halteelement (60), welches einerseits an der Tragkonstruktion befestigbar und andererseits mit dem flächenförmigen Element (50) in Eingriff bringbar ist, wobei das Halteelement (60) ein Aufnahmeelement (20) mit einer als Nut (24) ausgebildeten Ausnehmung (22) für das flächenförmige Element (50) aufweist, in die das Flächenelement (50) einsteckbar und/oder einklemmbar ist, wobei das Aufnahmeelement (20) in den Grundkörper (40) einsetzbar ist, wobei der Grundkörper (40) an der Tragkonstruktion befestigt ist, wobei das Aufnahmeelement (20) ein erstes Kupplungsmittel (32) aufweist, das mit dem Grundkörper (40) in Eingriff bringbar ist, wobei der Grundkörper (40) das Aufnahmeelement (20) in Längsrichtung axialverschieblich aufnimmt,
wobei die Nut (24) nur einseitig offen und in Längsrichtung des Aufnahmeelementes (20) angeordnet ist, und
wobei das Aufnahmeelement (20) mit einer buchsenförmigen Ummantelung (30) versehen ist, in die das Aufnahmeelement (20) in Längsrichtung eingeführt ist, wobei die Ummantelung (30) eine Nut (34) hat, die parallel zur Nut (24) im Aufnahmeelement (20) verläuft, und dass die Ummantelung (30) das Kupplungsmittel (32) trägt.

2. Vorrichtung Anspruch 1 , **dadurch gekennzeichnet, dass** der Grundkörper (40) das Aufnahmeelement (20) kraft-, form- und/oder reibschlüssig aufnimmt.

3. Vorrichtung nach einem der Ansprüche 1 oder 2, **dadurch gekennzeichnet, dass** Halteelement (60) und Grundkörper (40) drehbar zueinander sind.

4. Vorrichtung nach einem der Ansprüche 1 bis 3, **dadurch gekennzeichnet, dass** der Grundkörper (40) ein zweites Kupplungsmittel (42) zur Aufnahme des ersten Kupplungsmittels (32) aufweist.

5. Vorrichtung nach Anspruch 4, **dadurch gekennzeichnet, dass** die Kupplungsmittel (32,42) als rotationssymmetrische Teller (38) mit Kragen (39) oder zugehörige Aufnahmen ausgebildet sind.

6. Vorrichtung nach einem der Ansprüche 4 oder 5, **dadurch gekennzeichnet, dass** ein Sicherungsmittel (44) zu einer lösbaren Verbindung der Kupplungsmittel (32,42) vorgesehen ist.

7. Vorrichtung nach einem der Ansprüche 4 bis 6, **dadurch gekennzeichnet, dass** das Kupplungsmittel (42) im Grundkörper (40) auch das Befestigungsmittel (48) zur Festlegung des Grundkörpers (40) an der Tragkonstruktion aufnimmt.

8. Vorrichtung nach einem der Ansprüche 1 bis 7, **dadurch gekennzeichnet, dass** der Grundkörper (40) eine zentrische Bohrung (49) aufweist.

9. Vorrichtung nach einem der Ansprüche 1 bis 8, **dadurch gekennzeichnet, dass** zwischen dem Aufnehmelement (20) und der Ummantelung (30) eine Verdrehsicherung (26,36) vorgesehen ist.

## Claims

1. A device (10) for mounting laminar elements (50) on a supporting structure, the device comprising a base body (40) and a supporting element (60), the supporting element being mountable on the supporting structure at one side, and able to engage with the laminar element (50) on another side, wherein the supporting element (60) comprises a receiving element (20) having a recess (22) formed as a groove (24) for the laminar element (50), the laminar element (50) being insertable and/or clampable into the recess, wherein the receiving element (20) is insertable into the base body (40), wherein the base body (40) is mounted on the supporting structure, wherein the receiving element (20) comprises a first coupling medium (32) able to engage with the base body (40), wherein the base body (40) receives the receiving element (20) in a longitudinal direction and rotatable about the axle,
wherein the groove (24) is open on one side only and disposed in the longitudinal direction of the receiving element (20), and
wherein the receiving element (20) has a bush-shaped coating (30) into which the receiving element (20) is inserted in the longitudinal direction, wherein the coating (30) has a groove (34) parallel to the groove (24) in the receiving element (20), and the coating (30) carries the coupling medium (32).

2. A device according to claim 1, **characterized in that** the base body (40) receives the receiving element (20) in a shape fitting, positively connected and/or frictional manner.

3. A device according to any of claims 1 or 2, **characterized in that** the supporting element (60) and the base body (40) are arranged to rotate about each other.

4. A device according to any of claims 1 to 3, **characterized in that** the base body (40) comprises a second coupling medium (42) for receiving the first coupling medium (32).

5. A device according to claim 4, **characterized in that** the coupling mediums (32, 42) are formed as rotationally symmetric plates (38) with collars (39) or as associated recesses.

6. A device according to any of claims 4 or 5, **characterized in that** a security means (44) is provided for detachable connection of the coupling mediums (32, 42).

7. A device according to any of claims 4 to 6, **characterized in that** the coupling medium (42) in the base body (40) further receives the fastening means (48) for fastening the base body (40) on the supporting structure.

8. A device according to any of claims 1 to 7, **characterized in that** the base body (40) comprises a central bore (49).

9. A device according to any of claims 1 to 8, **characterized in that** an anti-rotation device (26, 36) is provided between the receiving element (20) and the coating (30).

## Revendications

1. Dispositif (10) pour la fixation d'éléments plats (50) à un ensemble porteur comportant une embase (40) et un élément de maintien (60) qui, d'une part, peut être fixé à l'ensemble porteur et, d'autre part, peut être mis en prise avec l'élément plat (50), dans lequel l'élément de maintien (60) présente un élément de réception (20) avec une cavité conformée en rainure (24) pour l'élément plat (50), rainure dans laquelle l'élément plat (50) peut s'enficher ou se caler (22), dans lequel l'élément de réception (20) peut s'encastrer dans l'embase (40), dans lequel l'embase (40) est fixée à l'ensemble porteur, dans lequel l'élément de réception (20) présente un premier moyen d'accouplement (32) qui peut être mis en prise avec l'embase (40), dans lequel l'embase (40) reçoit l'élément de réception (20) par déplacement axial dans la direction longitudinale,
dans lequel la rainure (24) est borgne et ménagée dans la direction longitudinale de l'élément de réception (20),
dans lequel l'élément de réception (20) présente une enveloppe (30) en forme de douille dans laquelle l'élément de réception (20) est inséré dans la direction longitudinale, dans lequel l'enveloppe (30) comporte une rainure (34) qui s'étend parallèlement à la rainure (24) de l'élément de réception (20) et l'enveloppe (30) porte le moyen d'accouplement (32).

2. Dispositif selon la revendication 1, **caractérisé en ce que** l'embase (40) reçoit l'élément de réception (20) par ajustement à force, ajustement de forme et/ou ajustement par friction.

3. Dispositif selon l'une quelconque des revendications 1 ou 2, **caractérisé en ce que** l'élément de maintien (60) et l'embase (40) peuvent tourner l'un par rapport à l'autre.

4. Dispositif selon l'une quelconque des revendications 1 à 3, **caractérisé en ce que** l'embase (40) présente un deuxième moyen d'accouplement (42) pour la réception du premier moyen d'accouplement (32).

5. Dispositif selon la revendication 4, **caractérisé en ce que** les moyens d'accouplement (32, 42) se présentent sous la forme de disques à symétrie de révolution (38) avec des cols (39) ou des logements associés.

6. Dispositif selon l'une quelconque des revendications 4 ou 5, **caractérisé en ce qu'**un moyen de sécurité (44) est prévu pour relier de manière amovible les moyens d'accouplement (32, 42).

7. Dispositif selon l'une quelconque des revendications 4 à 6, **caractérisé en ce que** le moyen d'accouplement (42) dans l'embase (40) reçoit également le moyen de fixation (48) pour la fixation de l'embase (40) à l'ensemble porteur.

8. Dispositif selon l'une quelconque des revendications 1 à 7, **caractérisé en ce que** l'embase (40) présente un perçage central (49).

9. Dispositif selon l'une quelconque des revendications 1 à 8, **caractérisé en ce qu'**il existe entre l'élément de réception (20) et l'enveloppe (30) une sécurité anti-pivotement (26, 36).
